# DEMANDE DE BREVET EUROPEEN

(11) **EP 0 018 459 A1**
(43) Date de publication de la demande: **12.11.1980**
(21) Numéro de dépôt: 79400272.5
(22) Date de dépôt: 27.04.1979
(51) Int. Cl.: F23K 5/00

(54) **Procédé d'utilisation de pompes d'injection de moteurs Diesel ou à injection d'essence dans les fours**

(71) Demandeur: OCCIDENTAL INDUSTRIES, F-75008 Paris (FR)
(72) Inventeur: Melayah, Rachid, F-75008 Paris (FR); Gefflot, Yann, F-75008 Paris (FR)
(74) Mandataire: Harlé, Robert

(57) **Abrégé**

Procédé consistant à utiliser une ou des pompes d'injection de moteur Diésel ou à injection d'essence (A) pour injecter du carburant dans les fours à multiinjecteurs fonctionnant au fuel.

## Description

L'invention concerne l'utilisation d'une ou de plusieurs pompes d'injection de carburants liquides ou visqueux, employés dans les systèmes d'injection des moteurs Diésel et des moteurs à injection d'essence.

Dans les fours modernes tels ceux de Briqueteries, Tuileries, Céramiques etc... l'apport de calories se fait souvent par combustion de fuels lourds ou légers, ceci en des points régulièrement espécés à l'intérieur de la zone de feu.

On cannait déjà des systèmes d'injection du fuel pour ces applications, lesquels utilisent souvent des pompes à engrenages parfois suivies de distributeurs ; soit un assemblage de pompes monocylindres.

La présente invention a pour but d'obtenir :
- une simplification de l'installation,
- une fiabilité améliorée,
- un coût de revient plus bas tout en ayant :
- une grande precision des débits injectés,
- une haute pression d'injection permettant le débouchage .des injecteurs même en présence de fuel lourd refroidi,
- une commande des débits de 0 à 100 % manuelle ou asservie,
- un réchauffage des corps de pompe par circulation interne.

Dans ce qui suit, l'invention est exposée plus en détail à l'aide de dessins représentant seulement un mode d'exécution.

Les planches 1.2.3. représentent respectivement, en vue de face, vue de dessus et vue de gauche, une centrale composée de deux pompes de quatre cylindres (A) accouplées entr'elles en B et en C avec le moteur d'entraînement électrique à vitesse constante D. En E, la crémaillère de commande de débit actionnée par le servo moteur F à deux sens de rotation et son système bielle/manivelle.

L'arrivée du fuel réchauffé en G circule à travers les corps de pompe pour ressortir en H via le retour de boucle I.

Les départs vers injecteurs se font en J.

## Revendications

1. Utilisation de pompes d'injection de moteurs Diésel ou à injection d'essence, application du procédé aux fours de cuisson de briqueterie.

2. Utilisation de pompes d'injection de moteurs Diésel ou à injection d'essence, application du procédé aux fours de cuisson de tuileries.

3. Utilisation de pompes d'injection de moteurs Diésel ou à injection d'essence, application du procédé aux fours de cuisson de céramique fine.

4. Utilisation de pompes d'injection de moteurs Diésel ou à injection d'essence, application du procédé aux fours de cuisson de carreaux céramique.

5. Utilisation de pompes d'injection de moteurs Diésel ou à injection d'essence, application du procédé aux fours de cuisson de pièces céramiques industrielles.

6. Utilisation de pompes d'injction de moteurs Diésel ou à injection d'essence, application du procédé aux fours en général, utilisant plusieurs points d'injection du carburant.
